# EUROPÄISCHE PATENTSCHRIFT

(11) **EP 3 353 768 B1**
(45) Veröffentlichungstag und Bekanntmachung des Hinweises auf die Patenterteilung: **24.11.2021**
(21) Anmeldenummer: 16785095.7
(22) Anmeldetag: 26.09.2016
(51) Int. Cl.: G09F 9/37, A45D 31/00

(54) **KÜNSTLICHER NAGEL**
ARTIFICIAL NAIL
ONGLE ARTIFICIEL

(30) Priorität: 25.09.2015 DE 102015116309
(43) Veröffentlichungstag der Anmeldung: 01.08.2018
(73) Patentinhaber: Wearable4you AG, 6300 Zug (CH)
(72) Erfinder: JAECHE, Mario Manfred, 6300 Zug (CH)
(74) Vertreter: Patent- und Rechtsanwälte Behrmann Wagner PartG mbB
(86) Internationale Anmeldenummer: PCT/EP2016/072823
(87) Internationale Veröffentlichungsnummer: WO 2017/051028

(56) Entgegenhaltungen:
- WO-A1-2015/101696
- JP-A- 2008 168 062
- JP-A- 2012 020 035
- US-A1- 2010 066 710

## Beschreibung

Die vorliegende Erfindung betrifft einen künstlichen Nagel mit einer Anzeigevorrichtung gemäß Anspruch 1.

Es ist bekannt das Erscheinungsbild von Gegenständen, insbesondere von modischen Gegenständen, beispielsweise durch Aufbringen von Farben, Formen, Mustern und/oder Bildern zu verschönern.

Insbesondere bei modischen Gegenständen, beispielsweise bei Accessoires, wird oft Wert darauf gelegt, dass diese stets dem aktuellen, ständig wechselnden Trend entsprechen beziehungsweise die Entwicklungsrichtung der Mode folgen.

Aus der US 2010/0066710 A1 ist bereits ein künstlicher Nagel bekannt, der eine Selbst-Lumineszenz aufweist und dessen Lumineszenzerscheinung über eine in den künstlichen Fingernagel integrierte Steuereinrichtung beeinflusst oder gesteuert werden kann.

Auch aus der Offenbarung der JP 2012-020035 A ist bereits ein künstlicher Nagel mit einer Anzeigevorrichtung bekannt, wobei der künstliche Nagel über ein Interface verfügt und von einer externen Steuereinrichtung gesteuert werden kann.

Auch die JP 2008-168062 A offenbart einen künstlichen Nagel mit einer Anzeigevorrichtung.

Weiterer gattungsgemäßer Stand der Technik ist aus den Druckschriften US 2016/0295989 A1, JP 2016-083068 A, JP 2006-262982 A bekannt.

Die erfindungsgemäße Aufgabe besteht darin, das Verändern des Erscheinungsbildes von Gegenständen, insbesondere von modischen Gegenständen, interaktiv und/oder individuell wenigstens teilweise zu ermöglichen, ohne dass dabei die Anschaffung eines neuen Gegenstandes notwendig wird. Hierzu sollen geeignete Vorrichtungen, Systeme und Verfahren, ein geeignetes digitales Speichermedium, ein geeignetes Computerprogramm-Produkt und ein geeignetes Computerprogramm angegeben werden.

Die erfindungsgemäße Aufgabe wird durch eine Vorrichtung mit den Merkmalen des Anspruchs 1 gelöst. Erfindungsgemäß weist die Vorrichtung wenigstens ein optisches Anzeigeelement und wenigstens einen, vorzugsweise integrierten, Schaltkreis zum Steuern und/oder Regeln wenigstens eines optischen Anzeigeelements, insbesondere zum Ändern eines Anzeigezustands oder Anzeigeinhalts wenigstens eines optischen Anzeigeelements, auf, wobei der Schaltkreis zusätzlich wenigstens zum Datenaustauch, insbesondere zum kontaktlosen Datenaustausch, mit wenigstens einer externen Steuereinrichtung ausgebildet und/oder konfiguriert ist.

Unter einer "Steuereinrichtung" kann insbesondere eine Regel- und/oder Steuereinrichtung verstanden werden.

Die vorliegende Erfindung umfasst einen Schaltkreis. Ein solcher erfindungsgemäßer Schaltkreis ist wenigstens zum Steuern und/oder

Regeln wenigstens eines optischen Anzeigeelements, insbesondere zum Ändern eines Anzeigezustands oder Anzeigeinhalts wenigstens eines optischen Anzeigeelements ausgebildet und/oder konfiguriert. Ein solcher erfindungsgemäßer Schaltkreis ist zudem wenigstens zum Datenaustauch mit wenigstens einer externen Steuereinrichtung ausgebildet und/oder konfiguriert.

Ein erfindungsgemäßer Gegenstand weist wenigstens eine Anzeigevorrichtung auf.

Eine, vorzugsweise externe, Steuereinrichtung ist vorgesehen, ausgebildet und/oder konfiguriert, um wenigstens eine erfindungsgemäße Anzeigevorrichtung, insbesondere wenigstens einen Schaltkreis der Anzeigevorrichtung, zu steuern und/oder zu regeln. Vorzugsweise weist die externe Steuereinrichtung wenigstens eine Eingabeeinrichtung zur Eingabe wenigstens eines Parameters oder zur Eingabe von Daten auf. Alternativ oder ergänzend weist die externe Steuereinrichtung wenigstens eine Erfassungseinrichtung zur Erfassung oder zur Ermittlung oder

Bereitstellung wenigstens eines Parameters oder von Daten auf.

Die folgenden Aspekte (System, Verfahren zum interaktiven Steuern und/oder Regeln einer Anzeigevorrichtung eines Systems, digitales Speichermedium und Computerprogramm-Produkt) sind nicht erfindungsgemäß und dienen lediglich der Veranschaulichung.

Ein System weist wenigstens eine erfindungsgemäße Vorrichtung und wenigstens eine externe Steuereinrichtung auf.

Ein Verfahren zum interaktiven Steuern und/oder Regeln einer Anzeigevorrichtung eines Systems, insbesondere zum Ändern eines Anzeigezustands oder Anzeigeinhalts wenigstens eines optischen Anzeigeelements wenigstens einer erfindungsgemäßen Anzeigevorrichtung, umfasst wenigstens folgende Schritte:
- Eingabe von wenigstens einem Parameter und/oder von Daten mittels der Eingabeeinrichtung der Steuereinrichtung; und/oder
- Erfassen, Ermitteln oder Bereitstellen von wenigstens einem Parameter und/oder von Daten mittels der Erfassungseinrichtung der Steuereinrichtung;
- Übertragen des wenigstens einen Parameters und/oder der Daten an den wenigstens einen Schaltkreis der Anzeigevorrichtung; und
- Steuern und/oder Regeln der Anzeigevorrichtung, insbesondere Ändern eines Anzeigezustands oder Anzeigeinhalts des optischen Anzeigeelements der erfindungsgemäßen Anzeigevorrichtung, mittels des wenigstens einen Schaltkreises basierend auf dem wenigstens einen übertragenen Parameter und/oder auf den übertragenen Daten.

Unter einem "interaktiven Steuern und/oder Regeln" kann insbesondere verstanden werden, dass wenigstens eine Anzeigevorrichtung und/oder wenigstens ein Anzeigeelement wenigstens einer Anzeigevorrichtung, insbesondere ein Bildinhalt und/oder Zustand eines Anzeigeelements, von externer Seite, beispielsweise mittels einer externen Steuereinrichtung, verändert wird und/oder gezielt und/oder auf kontrollierter Weise veränderbar ist. Dabei kann insbesondere die Veränderung, insbesondere ihrer Art und/oder Dauer von einem Nutzer und/oder System, insbesondere einem erfindungsgemäßen System kontrolliert werden.

Ein digitales, insbesondere nichtflüchtiges, Speichermedium, insbesondere in Form eines maschinenlesbaren Trägers, insbesondere in Form einer Diskette, CD oder DVD oder EPROM, mit elektronisch oder optisch auslesbaren Steuersignalen kann derart mit einem programmierbaren Computersystem zusammenwirken, dass die maschinellen Schritte des Verfahrens veranlasst werden.

Dabei können alle, einige oder manche der maschinell durchgeführten Schritte des Verfahrens veranlasst werden.

Ein Computerprogramm-Produkt weist einen volatilen, flüchtigen oder auf einem maschinenlesbaren Träger gespeicherten Programmcode oder eine Signalwelle zur Veranlassung der maschinellen Schritte des Verfahrens, wenn das Computerprogramm-Produkt auf einem Rechner abläuft, auf. Unter einem Computerprogramm-Produkt kann beispielsweise ein auf einem Träger gespeichertes Computerprogramm, ein Embedded System als umfassendes System mit einem Computerprogramm (z. B. elektronisches Gerät mit einem Computerprogramm), ein Netzwerk von computerimplementierten Computerprogrammen (z. B. Client/Serversystem, Cloud Computing System, etc.), oder ein Computer, auf dem ein Computerprogramm geladen ist, abläuft, gespeichert ist, ausgeführt oder entwickelt wird, verstanden werden.

Der Begriff "maschinenlesbarer Träger", wie er hierin verwendet wird, bezeichnet in bestimmten Ausführungsformen der vorliegenden Erfindung einen Träger, der von Software und/oder Hardware interpretierbare Daten oder Informationen enthält. Der Träger kann ein Datenträger, wie eine Diskette, eine CD, DVD, ein USB-Stick, eine Flashcard, eine SD-Karte und dergleichen sein.

Ein Computerprogramm weist einen Programmcode auf zur Veranlassung der maschinellen Schritte des Verfahrens, wenn das Computerprogramm auf einem Computer abläuft. Unter einem Computerprogramm kann beispielsweise ein physikalisches, vertriebsfähiges Software-Produkt verstanden werden, welches ein Programm aufweist.

Vorteilhafte Weiterentwicklungen der vorliegenden Erfindung sind jeweils Gegenstand von Unteransprüchen und Ausführungsformen.

Ausführungsformen können eines oder mehrere der im Folgenden genannten Merkmale in beliebiger Kombination aufweisen. Dies gilt insbesondere, soweit dies für den Fachmann nicht erkennbar technisch unmöglich ist. Vorteilhafte Weiterbildungen der vorliegenden Erfindung können jeweils auch Gegenstand der Unteransprüche sein.

Bei allen oben gemachten und bei allen folgenden Ausführungen ist der Gebrauch des Ausdrucks "kann sein" bzw. "kann haben" usw. synonym zu "ist vorzugsweise" bzw. "hat vorzugsweise" usw. zu verstehen und soll erfindungsgemäße Ausführungsformen erläutern.

Wann immer hierin Zahlenworte genannt werden, so versteht der Fachmann diese als Angabe einer zahlenmäßig unteren Grenze. Sofern dies zu keinem für den Fachmann erkennbaren Widerspruch führt, liest der Fachmann daher beispielsweise bei der Angabe "ein" oder "einem" stets "wenigstens ein" oder "wenigstens einem" mit. Dieses Verständnis ist ebenso von der vorliegenden Erfindung mit umfasst wie die Auslegung, dass ein Zahlenwort wie beispielsweise "ein" alternativ als "genau ein" gemeint sein kann, wo immer dies für den Fachmann erkennbar technisch möglich ist. Beides ist von der vorliegenden Erfindung umfasst und gilt für alle hierin verwendeten Zahlenworte.

Hierin gemachte räumliche Angaben wie "oben", "unten", usw. beziehen sich im Zweifel auf die Darstellung, wie sie den hier beigefügten Figuren zu entnehmen ist.

Wann immer hierin die Rede von "geeignet", "vorgesehen", "ausgelegt", "konfiguriert" und/oder "programmiert" ist, kann der Fachmann dies als eine besondere Ausgestaltung der betreffenden Vorrichtung verstehen. Die vorgenannten Begriffe können hier austauschbar verwendet werden.

In manchen beispielhaften Ausführungsformen ist das optische Anzeigeelement ausgebildet und/oder konfiguriert, um wenigstens eine Farbe, wenigstens ein Muster, wenigstens ein Bild, wenigstens ein Motiv und/oder jegliche Kombinationen hiervon, beispielsweise Videos, insbesondere auf ihrer Oberfläche, anzuzeigen und/oder darzustellen.

In bestimmten erfindungsgemäßen, beispielhaften Ausführungsformen weist die Anzeigevorrichtung mehrere, insbesondere unterschiedliche, beispielsweise basierend auf unterschiedlicher Anzeigetechnik funktionierende, optische Anzeigeelemente auf.

In einigen beispielhaften Ausführungsformen weist das optische Anzeigeelement wenigstens eine passive Anzeige und/oder wenigstens eine aktive Anzeige auf, entspricht einer solchen oder besteht hieraus.

Unter einer "passiven Anzeige" kann insbesondere eine Anzeige verstanden werden, welche Bildinhalte, beispielsweise Texte und/oder Bilder dauerhaft anzeigt, ohne dass dafür eine Erhaltungsspannung erforderlich ist. Vorteilhafterweise kann ein auf einer passiven Anzeige erzeugtes Bild noch bestehen bleiben, wenn keine Spannung mehr anliegt. Dagegen kann unter einer "nicht passiven oder aktiven Anzeige" insbesondere eine Anzeige verstanden werden, welche Bildinhalte, beispielsweise Texte und/oder Bilder, anzeigt, sofern und solange sie mit einer Spannung versorgt ist oder wird. Ein auf einer aktiven Anzeige erzeugtes Bild bleibt nicht bestehen, wenn keine Spannung mehr anliegt.

In manchen beispielhaften Ausführungsformen kann eine passive Anzeige, insbesondere ihr Zustand, beispielsweise Anzeigezustand, und/oder Inhalt, insbesondere durch wenigstens einen, vorzugsweise hiermit funktionell verbundenen, Schaltkreis geändert werden.

In einigen beispielhaften Ausführungsformen weist das optische Anzeigeelement wenigstens eine anorganische Leuchtdiode (LED) und/oder wenigstens eine organische Leuchtdiode (OLED) auf. Beispielsweise kann dabei wenigstens eine, manche oder alle Leuchtdioden als Punkt- oder Flächenleuchtdiode ausgebildet sein. Vorzugsweise können wenigstens zwei, manche oder alle Leuchtdioden in einer regelmäßigen Anordnung, beispielsweise als Matrix, angeordnet und/oder ausgebildet sein. Vorzugsweise können die Leuchtdioden als Dünnschichtleuchtdioden ausgebildet sein, beispielsweise mittels Dünnschichttechniken und/oder mikrostrukturierender Techniken hergestellt worden sein.

In manchen beispielhaften Ausführungsformen weist das optische Anzeigeelement wenigstens eine Flüssigkristallanzeige (LCD Display) auf.

In manchen beispielhaften Ausführungsformen weist eine passive Anzeige wenigstens abschnittsweise elektronisches Papier auf oder besteht hieraus.

In einigen beispielhaften Ausführungsformen weist das optische Anzeigeelement, wenigstens abschnittsweise, schwarz-weißes, Graustufen und/oder farbiges elektronisches Papier (im Folgenden kurz "ePaper"), beispielsweise ein Gyricon-Blatt, auf oder besteht wenigstens teilweise oder vollständig hieraus.

Unter einem "elektronischen Papier" kann insbesondere eine passive, nicht leuchtende Anzeige verstanden werden, welche wie normales Papier das Licht reflektiert und bei welcher Bildinformation oder ein Bildinhalt dauerhaft angezeigt wird, ohne dass dafür eine Erhaltungsspannung erforderlich ist. Vorteilhafterweise kann ein auf elektronischem Papier erzeugtes Bild somit noch bestehen bleiben, wenn keine Spannung mehr anliegt.

Beispielsweise kann in manchen erfindungsgemäßen, beispielhaften Ausführungsformen unter einem "elektronischen Papier" eine dünne Schicht transparenten Kunststoffes, beispielsweise Plastiks, verstanden werden, das eine Mehrzahl von kleinen Kugeln enthält, welche sich in einer mit Flüssigkeit gefüllten Hülle, beispielsweise Öl, befindend und sich hierin frei bewegen, insbesondere drehen, können. Die Kugeln eines solchen elektronischen Papiers können optional zudem auf unterschiedlichen Teile ihrer Oberfläche mehrere und/oder unterschiedliche Farben aufweisen und statisch derart aufgeladen sein, dass sich beim Anlegen einer entsprechenden Spannung ein bestimmter Teil der Kugeloberfläche in eine bestimmte Richtung aufrichtet.

In manchen beispielhaften Ausführungsformen ist der Schaltkreis wenigstens zum Steuern und/oder Regeln des optischen Anzeigeelements, insbesondere integral mit der Anzeigevorrichtung oder integriert in der Anzeigevorrichtung, beispielsweise integral mit dem optischen Anzeigeelement oder integriert im optischen Anzeigeelement, ausgebildet, angeordnet und/oder insbesondere funktionell, beispielsweise elektrisch und/oder mechanisch, mit diesem und/oder dieser verbunden.

In einigen beispielhaften Ausführungsformen ist der Schaltkreis wenigstens zum drahtlosen Datenaustausch und/oder zur drahtlosen Datenverbindung mit wenigstens einer externen Steuereinrichtung ausgebildet und/oder konfiguriert.

In manchen beispielhaften Ausführungsformen umfasst der Schaltkreis wenigstens einen, vorzugsweise aktiven oder alternativ passiven, Sender und/oder Empfänger, beispielsweise wenigstens eine Antenne, zum drahtlosen Datenaustausch und/oder zur drahtlosen Datenverbindung mit wenigstens einer externen Steuereinrichtung. Erfindungsgemäß umfasst die Vorrichtung einen externen Sensor, beispielsweise einen Messsensor.

In bestimmten beispielhaften Ausführungsformen weist der Schaltkreis wenigstens eine, vorzugsweise passive, Versorgungseinrichtung und/oder wenigstens einen, vorzugsweise passiven, Schaltkreis, Sensor, insbesondere einen Messsensor oder eine Sensoreinrichtung, einen Sender und/oder Empfänger auf.

Unter einem "Sender" kann in manchen erfindungsgemäßen, beispielhaften Ausführungsformen insbesondere ein Sender oder eine Sendeeinrichtung wenigstens eines Signals, insbesondere eines optischen, akustischen und/oder haptischen Signals, beispielsweise eines digitalen Signals, beispielsweise eines Funk-, Radio, Daten- und/oder Fernsehsignals verstanden werden.

Unter einer "passive Einrichtung oder Versorgung" oder einem "passiven Schaltkreis, Sensor, Sender und/oder Empfänger" kann insbesondere ein Gerät und/oder Bauteil verstanden werden, welcher sich die für seinen Betrieb notwendige Energie aus einer anderen Einrichtung, insbesondere kontaktlos, beispielsweise aus wenigstens einem elektromagnetischen Feld einer solchen, besorgt.

Erfindungsgemäß ist der Sensor zum Messen und/oder Ermitteln wenigstens einer vitalen Funktion, beispielsweise eines Drucks, Blutdruckes, Gases, Sauerstoffgehalts, Pulses, einer Flüssigkeitszusammensetzung, beispielsweise Blut, oder dergleichen, oder Kombinationen hiervon eingerichtet.

In manchen beispielhaften Ausführungsformen ist wenigstens ein Sensor, insbesondere ein Messsensor im oder mit dem Schaltkreis, oder in der Anzeigevorrichtung, vorzugsweise integriert, angeordnet, ausgebildet und/oder konfiguriert. Ein solcher Sensor kann als interner Sensor bezeichnet werden.

Alternativ oder ergänzend ist wenigstens ein Sensor, insbesondere ein Messsensor, nicht im oder mit dem passiven Schaltkreis oder der Anzeigevorrichtung angeordnet, ausgebildet und/oder konfiguriert. Insbesondere kann ein solcher Sensor in einigen erfindungsgemäßen, beispielhaften Ausführungsformen in einer erfindungsgemäßen Anzeigevorrichtung, beispielsweise in einer anderen Komponente der Anzeigevorrichtung, beispielsweise im optischen Anzeigeelement, oder außerhalb der erfindungsgemäßen Anzeigevorrichtung, beispielsweise als externes, eigenständiges Gerät, beispielsweise als ein an einem Körper oder Gegenstand anbringbares und/oder befestigbares Gerät, beispielsweise als Implantat, ausgebildet und/oder konfiguriert sein. Insbesondere kann ein solcher Sensor in manchen erfindungsgemäßen, beispielhaften Ausführungsformen zur, vorzugsweise kontaktlosen, Datenübertragung mit wenigstens einem erfindungsgemäßen Schaltkreis, mit wenigstens einer internen oder externen Einrichtung, insbesondere Steuereinrichtung, und/oder mit einer weiteren Komponente wenigstens einer erfindungsgemäßen Anzeigevorrichtung ausgebildet und/oder konfiguriert sein.

Unter einer "passiven Einrichtung oder Versorgung" oder einem "passiven Schaltkreis, Sensor, Sender und/oder Empfänger" kann insbesondere ein Gerät und/oder Bauteil verstanden werden, welcher sich die für seinen Betrieb notwendige Energie aus einer anderen Einrichtung, insbesondere kontaktlos, beispielsweise aus wenigstens einem elektromagnetischen Feld einer solchen, besorgt.

In einigen beispielhaften Ausführungsformen weist die Anzeigevorrichtung und/oder das optische Anzeigeelement wenigstens eine berührungsempfindliche Fläche, welche zur Eingabe von Parametern und/oder Daten ausgebildet und/oder konfiguriert ist.

In manchen beispielhaften Ausführungsformen weist die Anzeigevorrichtung und/oder das optische Anzeigeelement wenigstens ein Steuerungs- und/oder Betätigungselement auf. Das Steuerungs- und/oder Betätigungselement kann in einigen erfindungsgemäßen, beispielhaften Ausführungsformen zum Steuern und/oder Regeln wenigstens einer weiteren Einrichtung und/oder zur Betätigung von Eingaben, beispielsweise als Maus-, Tastatur- und/oder Zeiger- und/oder Schalterersatz, ausgebildet und/oder konfiguriert sein.

In einigen beispielhaften Ausführungsformen weist die Anzeigevorrichtung und/oder das optische Anzeigeelement wenigstens einen Fotosensor auf.

In manchen beispielhaften Ausführungsformen ist der Schaltkreis zur Verarbeitung und/oder Übertragung der mit der berührungsempfindlichen Fläche eingegebenen oder einzugebenden Daten oder Parametern ausgebildet und/oder konfiguriert.

In einigen beispielhaften Ausführungsformen ist der Sender als Teil des Schaltkreises, insbesondere mit diesem integral oder in diesem integriert, ausgebildet und/oder konfiguriert.

In manchen beispielhaften Ausführungsformen umfasst der Schaltkreis mehrere zusammengehörende und/oder in Wechselwirkung stehende Schaltkreise, die zusammen, wenigstens das Steuern und/oder Regeln wenigstens eines optischen Anzeigeelements und/oder wenigstens einen drahtlosen Datenaustauch und/oder wenigstens eine drahtlose Datenverbindung mit wenigstens einer externen Steuereinrichtung übernehmen und/oder realisieren.

Unter einer "externen Steuer- und/oder Regeleinrichtung" kann insbesondere eine Steuer- und/oder Regeleinrichtung verstanden werden, welche vorzugsweise nicht integral mit der Anzeigevorrichtung ausgebildet ist und/oder nicht in dieser enthalten, umfasst und/oder angeordnet ist. Das gleiche gilt für andere "externe Einrichtungen", beispielsweise externe Sensoren und/oder Sensoreinrichtungen, insbesondere für externe Messsensoren.

Unter einem "Schaltkreis" kann insbesondere eine Schaltkreisanordnung, vorzugsweise eine elektrische und/oder elektronische, eine Schaltung und/oder eine Schaltungsanordnung, insbesondere eine integrierte Schaltung und/oder Schaltungsanordnung, verstanden werden.

In einigen beispielhaften Ausführungsformen kann der Schaltkreis oder können die Schaltkreise insbesondere als Chipsatz, beispielsweise als mikro- und/oder nanostrukturierter Chipsatz, beispielsweise als BLE und/oder NFC Chipsatz ausgebildet und/oder konfiguriert sein.

Unter einem "Chipsatz" kann insbesondere eine auf einem Substrat, insbesondere einem Halbleiter, beispielsweise Silizium, mikro- und/oder nanostrukturierte Schaltkreisanordnung verstanden werden.

In manchen beispielhaften Ausführungsformen ist wird der Schaltkreis mittels Chip Scale Packages (im Folgenden kurz: CSP) im Chipsatz integriert.

In einigen erfindungsgemäßen, beispielhaften Ausführungsformen umfasst die Anzeigevorrichtung und/oder der Schaltkreis oder die Schaltkreisanordnung wenigstens einen Controller, insbesondere einen mikrostrukturierten Controller, beispielsweise ein ARM Cortex M0+.

In manchen beispielhaften Ausführungsformen betragen die Dimensionen des Controllers und/oder des Chipsatzes weniger als 1,99 mm, 1,94 mm und/oder 0,56 mm.

In einigen beispielhaften Ausführungsformen ist der Schaltkreis, insbesondere der Chipsatz, als Folie oder Schicht, insbesondere Dünnschicht, ausgebildet, konfiguriert und/oder in einer solchen enthalten oder angeordnet.

In manchen beispielhaften Ausführungsformen ist der Schaltkreis zusätzlich zum Erfüllen wenigstens einer weiteren Funktionalität, insbesondere ausgebildet und/oder konfiguriert.

In bestimmten beispielhaften Ausführungsformen weist der Schaltkreis wenigstens einen Abschnitt auf, welcher zum Erfüllen wenigstens einer weiteren Funktionalität, ausgebildet und/oder konfiguriert ist. Insbesondere kann der Schaltkreis modular aufgebaut sein, wobei jedes Modul zum Erfüllen und/oder Realisieren wenigstens einer bestimmten Funktionalität ausgebildet und/oder konfiguriert ist.

Unter einer "Funktionalität" und/oder einem "Erfüllen oder Realisieren einer Funktionalität" kann beispielsweise die Fähigkeit wenigstens eines optischen Anzeigeelements, eines Sensors, einer weiteren Einrichtung, eines Senders und/oder wenigstens eines Empfängers zu steuern, regeln, abzufragen abzulesen und/oder mit einem oder einer solchen zu kommunizieren, insbesondere Daten auszutauschen, verstanden werden.

Unter einer "Funktionalität" und/oder einem "Erfüllen oder Realisieren einer Funktionalität" kann alternativ oder ergänzend insbesondere auch die technische Ausbildung oder Realisierung und/oder die Fähigkeit wenigstens eines Abschnitts eines erfindungsgemäßen Schaltkreises als Kommunikation-Schnittstelle, insbesondere für kontaktlose Kommunikation, beispielsweise als NFC oder BLE-Schnittstelle, verstanden werden.

In einigen beispielhaften Ausführungsformen kann der Schaltkreis oder können die Schaltkreise insbesondere als Chipsatz, insbesondere modular, beispielsweise getrennt nach Funktionalität, ausgebildet und/oder konfiguriert sein.

Unter einer "drahtlosen Verbindung oder Kommunikation" oder einem "drahtlosen Datenaustausch" kann insbesondere eine Verbindung und/oder einen Austausch, vorzugsweise von Daten und/oder Parameter, verstanden werden, welche durch ein drahtloses lokales Netzwerk, beispielsweise WLAN, ein lokales oder globales Funknetz, insbesondere Mobilfunk, Bluetooth, beispielsweise Bluetooth Low Energy (im Folgenden kurz: "BLE"), und/oder Nahfeldkommunikation (im Folgenden kurz: "NFC") realisiert werden.

In einigen beispielhaften Ausführungsformen kann der Schaltkreis während einem Datenaustausch und/oder während einer drahtlosen Datenverbindung mit wenigstens einer externen Steuereinrichtung als passives Element verwendet werden. Insbesondere kann in diesem Fall der Schaltkreis ausgebildet und/oder konfiguriert sein, um aus einem externen elektromagnetischen Feld, vorzugsweise von wenigstens einer externen Steuereinrichtung, mit Energie versorgt zu werden.

In manchen beispielhaften Ausführungsformen ist der Schaltkreis ausgebildet, konfiguriert und/oder programmiert zur Unterstützung einer drahtlosen Datenkommunikation, beispielsweise BLE oder NFC, oder weist wenigstens eine hierzu kompatible Schnittstelle auf.

In einigen beispielhaften Ausführungsformen weist die Anzeigevorrichtung wenigstens eine Strom-, Spannungs- und/oder Energieversorgung, insbesondere eine Batterie, beispielsweise eine wieder aufladbare oder nicht wieder aufladbare Batterie, beispielsweise wenigstens eine nicht wieder aufladbare Primärzelle und/oder wenigstens einen wieder aufladbaren Akku, auf.

Unter einer "Strom-, Spannungs- und/oder Energieversorgung" kann insbesondere eine Strom-, Spannungs- und/oder Energieversorgungseinrichtung verstanden werden.

In bestimmten beispielhaften Ausführungsformen ist die Strom-, Spannungs- und/oder Energieversorgung im oder mit dem Schaltkreis zum Steuern und/oder Regeln wenigstens eines optischen Anzeigeelements und zum Daten austauschen mit wenigstens einer externen Steuereinrichtung integriert und/oder integral mit diesem ausgebildet und/oder konfiguriert. Ergänzend kann die Strom-, Spannungs- und/oder Energieversorgung ausgebildet und/oder konfiguriert sein, um weitere Komponenten der Anzeigeversorgung, beispielsweise wenigstens einen Sensor, beispielsweise wenigstens einen Messsensor, mit Strom, Spannung und/oder Energie zu versorgen.

In manchen beispielhaften Ausführungsformen ist die Strom-, Spannungs- und/oder Energieversorgung als elektrischer und/oder elektronischer Schaltkreis, insbesondere als integrierter Schaltkreis, Schaltung oder Schaltkreisanordnung, ausgebildet und/oder konfiguriert. In einigen erfindungsgemäßen, beispielhaften Ausführungsformen ist eine, insbesondere als Schaltkreis, Schaltung oder Schaltkreisanordnung ausgebildete Strom-, Spannungs- und/oder Energieversorgung, zur induktiven Übertragung, insbesondere von elektrischen und/oder elektromagnetischen Signalen und/oder Energie ausgebildet und/oder konfiguriert. Die Strom-, Spannungs- und/oder Energieversorgung kann in einigen erfindungsgemäßen, beispielhaften Ausführungsformen zur kontaktlosen Übertragung, insbesondere Energieübertragung, ausgebildet und/oder konfiguriert sein.

In einigen beispielhaften Ausführungsformen kann eine Strom-, Spannungs- und/oder Energieversorgung ausgewechselt und/oder ausgetauscht werden, beziehungsweise die Strom-, Spannungs- und/oder Energieversorgung, die Anzeigevorrichtung und/oder ein wenigstens eine erfindungsgemäße Anzeigevorrichtung umfassender Gegenstand ist hierzu konfiguriert und/oder ausgebildet.

In manchen beispielhaften Ausführungsformen umfasst die Strom-, Spannungs- und/oder Energieversorgung wenigstens eine Nano-Batterie oder ist als solche ausgebildet.

In einigen beispielhaften Ausführungsformen umfasst die Strom-, Spannungs- und/oder Energieversorgung wenigstens Goldcaps und/oder ähnliche Technologien, beispielsweise Kondensatoren.

In manchen beispielhaften Ausführungsformen ist die Strom-, Spannungs- und/oder Energieversorgung um mit Stromspitzen von ca. 50µA; bis hin zu ca. 20mA, insbesondere ohne Funktionalitätsverlust und/oder ohne oder nur wenig an Kapazität zu verlieren, ausgebildet und/oder konfiguriert.

Der Ausdruck "Nano-Batterie" kann hierin insbesondere eine Batterietechnologie bezeichnen, bei welcher ein Träger eine Vielzahl von, im Wesentlichen oder regelmäßig angeordneten Nanoporen aufweist, welche mit einer Anode und einer Kathode versehen sind, wobei im Freiraum der Nanoporen sich ein Elektrolyt befindet oder hinzugefügt werden kann, beispielsweise mittels eines Sprüh- und/oder Verdampfungsverfahrens.

In einigen beispielhaften Ausführungsformen umfasst die Strom-, Spannungs- und/oder Energieversorgung wenigstens eine kleine Zelle, beispielsweise eine Renata CR1025, oder ist als solche ausgebildet.

In manchen beispielhaften Ausführungsformen umfasst die Strom-, Spannungs- und/oder Energieversorgung wenigstens einen wieder aufladbaren Lithium-Polymer-Akkumulator (LiPo-Zelle) oder ist als solchen ausgebildet.

In einigen beispielhaften Ausführungsformen ist die Strom-, Spannungs- und/oder Energieversorgung ausgebildet und/oder konfiguriert, um eine Spannung im Niederspannungsbereich bereitzustellen.

Unter einem "Niederspannungsbereich" kann insbesondere ein Spannungsbereich von einigen nV bis einigen hundert yV, verstanden werden.

In bestimmten beispielhaften Ausführungsformen ist die Strom-, Spannungs- und/oder Energieversorgung ausgebildet und/oder konfiguriert, um eine Spannung im Hochspannungsbereich bereitzustellen.

Unter einem "Hochspannungsbereich" kann insbesondere ein Spannungsbereich von einigen mV bis einigen kV, verstanden werden.

In manchen beispielhaften Ausführungsformen beträgt wenigstens eine Abmessung, beispielsweise der Durchmesser, der Strom-, Spannungs- und/oder Energieversorgung nicht mehr als oder im Wesentlichen 10mm.

In einigen beispielhaften Ausführungsformen beträgt wenigstens eine Abmessung, beispielsweise die Dicke, der Strom-, Spannungs- und/oder Energieversorgung nicht mehr als oder im Wesentlichen 0,5mm.

In manchen beispielhaften Ausführungsformen weist die Strom-, Spannungs- und/oder Energieversorgung eine Kapazität von wenigstens 10mAh im geladenen Zustand auf.

In einigen beispielhaften Ausführungsformen beträgt die Kapazität der Strom-, Spannungs- und/oder Energieversorgung 10mAh oder 30mAh oder liegt in einem Bereich zwischen 10mAh und 30mAh.

In manchen beispielhaften Ausführungsformen ist die Kapazität der Strom-, Spannungs- und/oder Energieversorgung für den Betrieb der Anzeigevorrichtung über eine festgelegte, vordefinierte Zeit, beispielsweise einige Stunden oder ca. einen Abend, insbesondere bei hellem Umgebungslicht, ausgebildet und/oder konfiguriert.

In einigen erfindungsgemäßen, beispielhaften Ausführungsformen weist der wenigstens eine Schaltkreis wenigstens eine Schaltkreisanordnung zum, vorzugsweise drahtlosen und/oder kontaktlosen, beispielsweise induktiven, Wiederaufladen eine wieder aufladbare Strom-, Spannungs- und/oder Energieversorgung auf. Das induktive Wiederaufladen kann in bestimmten erfindungsgemäßen, beispielhaften Ausführungsformen mittels eines Induktionsladegeräts realisiert werden.

In manchen beispielhaften Ausführungsformen sind alle oder manche der einzelnen Komponenten der Anzeigevorrichtung, insbesondere wenigstens ein optisches Element, wenigstens ein Schaltkreis, wenigstens ein Sensor, insbesondere ein Messsensor und/oder wenigstens die Strom-, Spannungs- und/oder Energieversorgung, als Schichten, insbesondere Dünnschichten, beispielsweise als Folie und/oder als mehrschichtige Folie, ausgebildet, konfiguriert und/oder werden als solche hergestellt.

Unter einer "Dünnschicht" kann insbesondere eine Schicht mit einer Dicke von einigen mm, einigen ym oder einigen nm, beispielsweise eine Mikro- und/oder eine Nanoschicht, beispielsweise eine Schicht von 0,1, 0,2 oder 0,3mm, verstanden werden.

In einigen beispielhaften Ausführungsformen ist die Anzeigevorrichtung als Schichtsystem, insbesondere als Dünnschichtsystem, beispielsweise als Folie oder mehrschichtige Folie, insbesondere als biegsame Folie, ausgebildet und/oder konfiguriert. Dabei können beispielsweise die verschiedenen Komponenten, beispielsweise ein Schaltkreis, ein Sender und/oder Empfänger und/oder eine Stromversorgung in jeweils unterschiedlichen Schichten oder in derselben Schicht angeordnet, ausgebildet und/oder konfiguriert werden. Beispielsweise können verschiedene Schichten wenigstens teilweise übereinander angeordnet und gegebenenfalls wenigstens funktionell, elektrisch und/oder mechanisch miteinander verbunden sein.

In bestimmten beispielhaften Ausführungsformen sind wenigstens eine Strom-, Spannungs- und/oder Energieversorgung, wenigstens ein Schaltkreis und wenigstens ein optisches Anzeigeelement übereinander angeordnet, beispielsweise in dieser Reihenfolge.

In manchen beispielhaften Ausführungsformen kann die Anzeigevorrichtung weitere Schichten umfassen, insbesondere funktionelle oder nicht funktionelle Schichten, beispielsweise Farbschichten.

In einigen beispielhaften Ausführungsformen können manche oder alle Komponenten der Anzeigevorrichtung in einem, vorzugsweise wenigstens teilweise transparenten, Trägermaterial eingebunden, angeordnet und/oder ausgebildet sein. Das Trägermaterial kann optional deformierbar und/oder biegsam sein.

In bestimmten beispielhaften Ausführungsformen ist die Anzeigevorrichtung ausgebildet, um ihre Elektronik, insbesondere von äußeren Einflüssen, beispielsweise Luftfeuchtigkeit, mechanischer Beanspruchung, Sauerstoff und/oder Druck, zu schützen.

In einigen beispielhaften Ausführungsformen kann die Anzeigevorrichtung wenigstens eine weitere Schicht aufweisen, insbesondere eine Schutz- und/oder Sichtschutzschicht, beispielsweise eine farbige Sichtschutzschicht. Eine Schutzschicht kann in bestimmten erfindungsgemäßen, beispielhaften Ausführungsformen insbesondere eine äußere, beispielsweise eine obere und/oder eine untere, beispielsweise transparente, Schicht der Anzeigevorrichtung sein.

In bestimmten erfindungsgemäßen, beispielhaften Ausführungsformen kann die Anzeigevorrichtung wenigstens eine Befestigungsschicht, beispielsweise eine Klebeschicht oder Klebefläche oder eine mit Befestigungselementen versehene Fläche, beispielsweise eine mikro- und/oder nanostrukturierte Oberfläche, aufweisen, welche insbesondere zur Anbringung und/oder Befestigung, insbesondere zur wieder lösbaren Befestigung, der Anzeigevorrichtung vorgesehen und ausgebildet ist.

Vorzugsweise kann eine solche Befestigungsschicht mit einer abtrennbaren Schutzschichtfolie versehen sein.

In manchen beispielhaften Ausführungsformen kann die Anzeigevorrichtung, beispielsweise von einer Schutzschicht, vollständig umschlossen sein. Alternativ oder ergänzend kann die Anzeigevorrichtung später, beispielsweise in einem Herstellungsschritt eines erfindungsgemäßen Gegenstandes, mit einer Schutz - und/oder Sichtschutzschicht versehen werden.

In einigen beispielhaften Ausführungsformen kann die Anzeigevorrichtung vollständig von einer äußeren Umgebung, beispielsweise mittels einer Hülle oder mittels eines die Vorrichtung umschließenden Materials, getrennt sein. Insbesondere kann die Anzeigevorrichtung luft-, sauerstoff- und/oder wasserdicht ausgebildet sein. Das hierfür verwendete Material kann in manchen erfindungsgemäßen, beispielhaften Ausführungsformen das gleiche Material sein als das Trägermaterial, in welchem manche oder alle Komponenten der Anzeigevorrichtung eingebettet sind, in anderen Ausführungsformen dagegen nicht.

In manchen beispielhaften Ausführungsformen ist die Anzeigevorrichtung wenigstens teilweise oder vollständig auf oder in einem, insbesondere flexiblen, Substrat oder einer Trägerschicht, beispielsweise Glas oder Kunststoff, vorzugsweise in einer feuchtigkeits- und/oder sauerstoff- und/oder gasundurchlässigen Schicht, aufgebracht und/oder ausgebildet.

In einigen beispielhaften Ausführungsformen besteht oder umfasst zumindest teilweise wenigstens eine Schicht und/oder ein Abschnitt der Anzeigevorrichtung, insbesondere eine äußere Schicht, beispielsweise eine Schutzschicht, der Anzeigevorrichtung aus gesundheitlich unbedenklichem, hautverträglichem und/oder dermatologisch getestetem Material.

In manchen beispielhaften Ausführungsformen kann wenigstens eine Schicht aus einem selbsttrocknendem Gel, insbesondere aus einem Acryl-Gel, beispielsweise einem Fingernagelgel oder -lack, bestehen oder ein solches Gel oder einen solchen Lack umfassen.

In einigen beispielhaften Ausführungsformen sind alle oder manche der Materialen und/oder der Komponenten der Anzeigevorrichtung wieder verwendbar und/oder können wieder zur weiteren Verwendung aufbereitet werden.

In manchen beispielhaften Ausführungsformen sind alle oder manche der Materialen der Anzeigevorrichtung abbaubar, zersetzbar und/oder bestehen wenigstens teilweise aus nachwachsenden Materialen, wie beispielsweise Holz, Papier, natürlicher Faser und/oder Kombinationen hiervon.

In bestimmten beispielhaften Ausführungsformen ist wenigstens ein optisches Anzeigeelement, wenigstens eine Stromversorgung, wenigstens eine zusätzliche Schicht der Anzeigevorrichtung als Dünnschicht oder Dünnschichtsystem, beispielsweise als Folie oder mehrschichtige Folie, insbesondere als biegsame Folie, ausgebildet und/oder konfiguriert.

In einigen beispielhaften Ausführungsformen ist die Anzeigevorrichtung und/oder wenigstens eine ihrer Komponenten biegsam, dehnbar, flexibel und/oder besitzt wenigstens eine gekrümmte Oberfläche.

In bestimmten beispielhaften Ausführungsformen weist wenigstens eine Schicht der Anzeigevorrichtung, insbesondere eine äußere, beispielsweise eine obere und/oder eine untere Schicht, wenigstens teilweise eine Oberflächenstrukturierung, beispielsweise eine Mikro- und/oder Nanostrukturierung auf. Die Oberflächenstrukturierung kann in manchen erfindungsgemäßen, beispielhaften Ausführungsformen vorgesehen und/oder ausgebildet sein, um einen vorbestimmten Effekt, beispielsweise eine erhöhte oder niedrigere Haftung oder Erscheinung der Oberfläche zu ermöglichen.

In erfindungsgemäßen Ausführungsformen kann die Anzeigevorrichtung als Einsatz für einen künstlichen Nagel ausgebildet sein, insbesondere kann die Anzeigevorrichtung in oder an einem künstlichen Nagel, beispielsweise dauerhaft oder wieder abnehmbar, angebracht werden. In anderen erfindungsgemäßen Ausführungsformen ist die Anzeigevorrichtung integral mit einem künstlichen Nagel oder integriert in einem künstlichen Nagel ausgebildet.

In manchen beispielhaften Ausführungsformen kann die Anzeigevorrichtung, oder wenigstens Teile hiervon, als Einweg-Artikel, beispielsweise als Disposable oder Wegwerfartikel, ausgebildet und/oder konfiguriert sein.

Erfindungsgemäß ist der künstliche Nagel als Finger- oder als Zehennagel ausgeführt und/oder ausgebildet.

In einigen beispielhaften Ausführungsformen weist die Anzeigevorrichtung eine Dicke von maximal, wenigstens teilweise, 1,5mm, vorzugsweise 0,5, 0,6, 0,7, 0,8, 0,9, 1, 1,1, 1,2, 1,3, 1,4 oder 1,5mm auf.

In manchen beispielhaften Ausführungsformen betragen die Abmessungen der Anzeigevorrichtung maximal 8mm Breite und 14mm Länge.

In einigen beispielhaften Ausführungsformen beträgt die Dicke der Anzeigevorrichtung, insbesondere umfassend aller Komponenten, maximal 1,5mm.

In manchen beispielhaften Ausführungsformen ist die Anzeigevorrichtung wenigstens abschnittsweise konfiguriert und/oder ausgebildet, um nachbearbeitet, beispielsweise geschliffen und/oder geschnitten, zu werden. Hierfür kann insbesondere ein vom optischen Anzeigeelement unterschiedlicher Abschnitt der Anzeigevorrichtung, beispielsweise eine Umrandung des optischen Anzeigeelements, aus einem nachbearbeitbaren Material vorgesehen und ausgebildet sein.

Ein nicht von der Erfindung erfasstes Herstellungsverfahren zum Herstellen einer erfindungsgemäßen Anzeigevorrichtung und/oder eines erfindungsgemäßen Gegenstandes kann wenigstens folgende Schritte erfassen:
- das Herstellen und/oder das Bereitstellen wenigstens eines optischen Elementes,
- das Herstellen und/oder das Bereitstellen wenigstens eines entsprechenden Schaltkreises, welcher wenigstens zum Steuern und/oder Regeln einer Anzeigevorrichtung und zur Ermöglichung eines Datenaustauschs mit wenigstens einer Steuereinrichtung ausgebildet und/oder konfiguriert ist, und
- das funktionelle Verbinden wenigstens eines optischen Anzeigeelements mit wenigstens einem Schaltkreis, derart dass der Schaltkreis wenigstens ein optisches Anzeigeelement steuern und/oder regeln kann.

Unter einer "externen Steuereinrichtung" kann insbesondere eine nicht mit der Anzeigevorrichtung integral oder eine in der Anzeigevorrichtung nicht integrierte oder angeordnete Steuereinrichtung verstanden werden.

In einigen beispielhaften Ausführungsformen kann die externe Steuereinrichtung als Computer, insbesondere als tragbarer und/ oder mobiler PC, beispielsweise als Smartphone, Flachcomputer, Tablet, Smartwatch, tragbare, programmierbare Uhr oder dergleichen ausgebildet sein oder in einem oder in einer solchen enthalten sein.

In bestimmten beispielhaften Ausführungsformen ist die Steuereinrichtung eine Applikation und/oder eine Software, insbesondere für einen Computer, und/oder weist wenigstens eine solche auf.

In bestimmten beispielhaften Ausführungsformen ist die Steuereinrichtung ausgebildet und/oder konfiguriert, um mehrere Anzeigevorrichtungen und/oder optische Anzeigeelemente zu steuern und/oder zu regeln. Insbesondere kann die Steuereinrichtung ausgebildet und/oder konfiguriert sein, um manche oder alle dieser Anzeigevorrichtungen und/oder optische Anzeigeelemente jeweils einzeln und individuell, oder aufeinander synchronisiert zu steuern und/oder regeln.

Unter einem "Steuern und/oder Regeln" kann insbesondere eine Veränderung eines Anzeigestatus einer Anzeigevorrichtung und/oder eines optischen Anzeigeelementes verstanden werden. Alternativ oder ergänzend kann auch ein Verändern eines Bildinhalts, einer Intensität und/oder eines Kontrastes darunter verstanden werden.

In manchen beispielhaften Ausführungsformen ist das Verfahren und/oder die Steuereinrichtung computer-implementiert.

In einigen beispielhaften Ausführungsformen können Daten, insbesondere Bildinhalte, von der externen Steuereinrichtung an die Anzeigevorrichtung übertragen werden.

In manchen beispielhaften Ausführungsformen weist die Steuereinrichtung einen Speicher auf, um Daten vorübergehend oder permanent zu speichern.

Unter "Daten" können insbesondere digitale Daten, beispielsweise Bildinhalte, Videoinhalte, Registrierungsdaten, nutzerspezifische Daten oder sonstige Daten verstanden werden.

In einigen beispielhaften Ausführungsformen kann das Verfahren einen Identifizierungsschritt eines Verwenders der Anzeigevorrichtung und/oder ein Datenaustausch mit einem weiteren Computer, insbesondere mit einem externen Server, beispielsweise drahtlos, umfassen. Ein solcher Computer kann beispielsweise Daten bereitstellen, welche unter bestimmten Bedingungen, insbesondere verwenderbezogenen Bedingungen, von dem Verwender zur Steuerung und/oder Regelung seiner Anzeigevorrichtung verwendet werden können. Solche Daten können beispielsweise bestimmte Bildinhalte, Bildwechselmuster und/oder Intensität- und/oder Kontraststeuerungsmuster enthalten und/oder sein.

Insbesondere kann in manchen beispielhaften Ausführungsformen das Verfahren, beispielsweise in der Form eines Abonnement, eine bestimmte Anzahl an Daten oder einen bestimmten Zugang an bestimmten Daten zulassen und/oder ermöglichen.

In einigen beispielhaften Ausführungsformen des Verfahrens kann insbesondere vorgesehen sein, den Bildinhalt wenigstens eines optischen Anzeigeelementes in regelmäßigen Zeitabständen zu verändern. Die Zeitspanne für solche Änderungen kann beispielsweise vom Nutzer der Anzeigevorrichtung gesetzt werden.

In manchen beispielhaften Ausführungsformen ist das Trägermaterial kein Plastomer, insbesondere ist das Trägermaterial kein Plastomer mit einer Brechzahl von 1,4 bis 1,6, mit einem Zug-E-Modul von 2300 bis 3200N/mm und/oder mit einer Reißfestigkeit von 60 bis 75N/mm².

In erfindungsgemäßen Ausführungsformen ist die Anzeigevorrichtung keine Brille, keine Armbanduhr und/oder keine am Kopf befestigbare Anzeige.

In manchen beispielhaften Ausführungsformen ist die Strom-, Spannungs- und/oder Energieversorgung der Anzeigevorrichtung nicht in einem Befestigungselement, beispielsweise einer Schnalle, der Anzeigevorrichtung vorgesehen und/oder ausgebildet.

In einigen beispielhaften Ausführungsformen weist die Anzeigevorrichtung keine mechanisch lösbare Befestigungseinrichtung, beispielsweise eine Schnalle, auf, mit welcher sie mit oder an einem Gegenstand oder Körper lösbar befestigt werden kann. Vielmehr kann die Anzeigevorrichtung vorzugsweise ausgebildet und/oder konfiguriert sein, um dauerhaft, beispielsweise mittels Klebstoff, mit einem Körper oder Gegenstand verbunden zu werden und/oder zu sein.

In manchen beispielhaften Ausführungsformen weist die Anzeigevorrichtung keine Bildaufnahmevorrichtung auf.

In einigen beispielhaften Ausführungsformen weist die Anzeigevorrichtung keinen internen Messsensor oder keine interne Sensoreinrichtung auf.

In manchen beispielhaften Ausführungsformen weist die Anzeigevorrichtung keine Recheneinrichtung auf, welche auf Basis von zumindest einem, von wenigstens einem internen Messsensor oder von wenigstens einer internen Sensoreinrichtung, erfassten Parameter ein Bildinhalt erzeugt und/oder ändert.

Einige oder alle Ausführungsformen können einen oder mehrere der oben oder im Folgenden genannten Vorteile aufweisen.

Ein wichtiger Vorteil aller erfindungsgemäßen, beispielhaften Ausführungsformen ist, dass der Inhalt des optischen Anzeigeelementes mehrere Male, beispielsweise tausende Male, verändert werden kann.

Ein Vorteil einiger beispielhaften Ausführungsformen ist, dass beispielsweise das Erscheinungsbild, insbesondere die Farbe, das Muster und/oder das Motiv, beispielsweise ein zur Verfügung gestelltes oder privates Bild, Video oder Foto, eines mit der Anzeigevorrichtung ausgestalteten Gegenstandes nach Belieben, insbesondere nach kurzen und/oder regelmäßigen, insbesondere individuellen Zeitabständen, verändert und/oder variiert werden kann. Somit muss kein neuer Gegenstand mit anderen optischen Eigenschaften erworben werden.

Ein Vorteil mancher beispielhaften Ausführungsformen ist, dass das optische Anzeigeelement, insbesondere wenn es als Dünnschichtelement ausgebildet ist und/oder elektronisches Papier umfasst, wenigstens teilweise flexibel und/oder biegsam ist. Somit können die unterschiedlichsten Oberflächen, auch nicht ebene, beispielsweise gekrümmte, gebogene und/oder gekurvte Flächen, mit dem optischen Anzeigeelement aufgerüstet werden oder wenigstens teilweise aus diesem bestehen.

Ein Vorteil einiger beispielhaften Ausführungsformen ist, dass das optische Anzeigeelement, beispielsweise wenn es elektronisches Papier umfasst, Inhalte anzeigen kann, welche aus einem weiten Winkel scharf ablesbar sind.

Ein weiterer Vorteil einiger beispielhaften Ausführungsformen ist, dass wenn das optische Anzeigeelement, beispielsweise elektronisches Papier umfasst und/oder wenn keine Strom-, Spannungs-, und/oder Energieversorgung notwendig ist, mehr Platz für die restlichen Komponenten übrig bleibt. Somit ist die Anzeigevorrichtung auch für kleine bis kleinste Gegenstände geeignet und/oder konfigurierbar.

Ein Vorteil einiger beispielhafter Ausführungsformen ist, dass das optische Anzeigeelement, beispielsweise wenn es eine passive Anzeige, beispielsweise elektronisches Papier, umfasst, Inhalte anzeigen kann, ohne dass hierfür eine Erhaltungsspannung notwendig ist. Somit kann beispielsweise die Anzeigevorrichtung beziehungsweise ein mit der erfindungsgemäßen Anzeige aufgerüsteten Gegenstand ohne eigene Stromversorgung, beispielsweise Batterie, hergestellt werden. Dadurch sinkt die Komplexität der Herstellung ab und ein Herstellungsverfahren der Anzeigevorrichtung beziehungsweise des Gegenstands kann deutlich vereinfacht werden. Zudem kann vorteilhafterweise die Anzeigevorrichtung beziehungsweise das Gegenstand leichter und/oder dünner hergestellt werden. Weiterhin kann wenigstens eine Strom-, Spannungs- und/oder Energieversorgung entsprechend klein und platzsparend dimensioniert und zum Einsatz kommen.

Vorteilhaft kann sich in bestimmten beispielhaften Ausführungsformen das Erscheinungsbild wenigstens eines oder mehrerer erfindungsgemäßen Gegenstände, beispielsweise Fingernägel, steuern bzw. verändern lassen, beispielsweise auch in kurzen Zeitabständen.

Vorteilhaft kann in manchen beispielhaften Ausführungsformen sein, dass mehrere erfindungsgemäße Gegenstände, beispielsweise Fingernägel, individuell steuerbar sind. Zudem können optional die einzelnen Gegenstände mit Rücksicht aufeinander oder voneinander abhängig, beispielsweise synchron, in einer bestimmten Reihenfolge und/oder entsprechend eines vorzugsweise vom Nutzer wählbaren Musters oder Algorithmus gesteuert und/oder geregelt werden.

Ein weiterer Vorteil mancher beispielhafter Ausführungsformen ist, dass manche oder alle der erfindungsgemäßen Gegenstände, beispielsweise Fingernägel, wenigstens ihr Erscheinungsbild, Intensität, Kontrast und/oder Inhalt von einer externen Vorrichtung, insbesondere eines Smartphones, beispielsweise mittels Funkübertragung, gesteuert und/oder geregelt werden können. Somit kann die Anzeigevorrichtung von einem Nutzer auch unterwegs verändert werden.

Noch ein weiterer Vorteil einiger beispielhafter Ausführungsformen ist, dass die Dicke der Anzeigevorrichtung und somit die Herstellungsaufwand der Anzeigevorrichtung an einen konkreten Gegenstand oder Gegenstandsart, beispielsweise Nagel-Typ, angepasst werden kann. Beispielsweise können vorzugsweise bei dickeren künstlichen Fingernägeln oder größeren Gegenständen, beispielsweise "Bubble Nails" oder Nagelkrallen, dickere Darstellungseinheiten, welche mit einem niedrigeren Herstellungsaufwand verbunden sind, verwendet und/oder integriert werden.

Ein weiterer Vorteil mancher beispielhafter Ausführungsformen ist, dass die Spannung der Strom- und/oder Energieversorgung im Niederspannungsbereich liegt, welche für den Menschen unbedenklich ist.

Vorteilhaft kann die Anzeigevorrichtung luft-, sauerstoff-, wasserdicht, kompakt und/oder in einfacher Weise gebaut und/oder ausgebildet sein.

Vorteilhaft kann die Anzeigevorrichtung mit Materialen zumindest teilweise gebaut und/oder ausgebildet sein, welche die Umwelt wenig beschädigen und nachwachsen können.

Noch ein weiterer Vorteil mancher beispielhafter Ausführungsformen ist, dass die Anzeigevorrichtung weitestgehend unempfindlich von äußeren Einflüsse und/oder ihre Elektronik geschützt ist.

Ein weiterer Vorteil einiger beispielhafter Ausführungsformen besteht darin, dass die Anzeigevorrichtung wenigstens teilweise nachbearbeitet werden kann. Somit wird es mögliche Anpassungen an den konkreten Umständen, beispielsweise Nutzern, vorzunehmen.

Noch ein weiterer Vorteil mancher beispielhafter Ausführungsformen ist, dass die Anzeigevorrichtung Kommunikationstechnologien unterstützt, welche sehr verbreitet sind und somit ein breites Publikum erreichen können.

Die vorliegende Erfindung wird im Folgenden anhand der 5 beigefügten Zeichnungen, in welcher identische Bezugszeichen gleiche oder ähnliche Bauteile bezeichnen, exemplarisch insbesondere am Beispiel eines künstlichen Nagels erläutert. Die Erfindung beschränkt sich jedoch nicht auf künstliche Nägel sondern betrifft auch andere Gegenstände. In den zum 10 Teil stark vereinfachten Figuren gilt:
- Fig. 1: zeigt schematisch einen Querschnitt eines Abschnitts einer erfindungsgemäßen Vorrichtung in einer ersten beispielhaften Ausführungsform;
- Fig. 2: zeigt schematisch vereinfacht eine Ansicht auf erfindungsgemäße Vorrichtungen unterschiedlicher Form in einer weiteren beispielhaften Ausführungsform;
- Fig. 3: zeigt eine stark vereinfachte Anordnung und/oder Funktionsskizze einer Anzeigevorrichtung;
- Fig. 4: zeigt eine vereinfachte Schnittdarstellung einer als künstlicher Nagel ausgebildeten erfindungsgemäßen Anzeigevorrichtung; und
- Fig. 5: zeigt eine vereinfachte Skizze der Anordnung verschiedener Komponenten einer erfindungsgemäßen Vorrichtung in einer Draufsicht, welche als künstlicher Nagel ausgebildet ist.

Die Fig. 1 zeigt den Blick auf einen Querschnitt einer optional als Dünnschichtsystem ausgebildeten Anzeigevorrichtung 10 in einer ersten beispielhaften Ausführungsform.

Die äußere Fläche der Anzeigevorrichtung 10 ist beispielweise eben dargestellt. In nicht dargestellten Ausführungsformen kann optional wenigstens die äußere Fläche der Anzeigevorrichtung jedoch wenigstens teilweise gekrümmt, gekurvt oder gebogen ausgebildet sein.

Im dargestellten Beispiel weist die erfindungsgemäße Anzeigevorrichtung verschiedene Schichten auf. Die Schichten können optional als Folie, insbesondere als flexible Folie, ausgebildet sein.

Eine erste beispielshafte Ausführungsform der Anzeigevorrichtung 10 sieht vor, dass die Anzeigevorrichtung 10 wenigstens ein optisches Anzeigeelement 20, eine rein optionale Schutzschicht 60, wenigstens eine in wenigstens einem Schaltkreis 30 integrierte Strom-, Spannung und/oder Energieversorgung 40 und wenigstens einen rein optional vorgesehenen Sender und/oder Empfänger 50, eine ebenfalls rein optional vorgesehene Zwischenschicht 60' sowie eine ebenfalls rein optional vorgesehene Klebeschicht 60" umfasst.

Dabei ist das optische Anzeigeelement 20 im dargestellten Beispiel als passive Anzeige ausgebildet, beispielsweise teilweise als elektronisches Papier. In anderen hier nicht dargestellten Beispielen kann dagegen das optische Anzeigeelement 20 als aktive Anzeige ausgebildet sein, beispielsweise als eine Matrix von leucht- oder lichtemittierenden Elementen.

Das optische Anzeigeelement 20 kann optional zusätzlich wenigstens eine berührungsempfindliche Fläche aufweisen. Das optische Anzeigeelement 20, der Schaltkreis 30 und/oder eine weitere Komponente der Anzeigevorrichtung 10 umfasst erfindungsgemäß zusätzlich wenigstens einen Sensor, und kann optimal eine Sendeinrichtung und/oder einen Steuerungs- und/oder Betätigungselement oder -einrichtung aufweisen.

Die Zwischenschicht 60' kann beispielsweise als Gel-Schicht, beispielsweise als Acryl-Gel-Schicht ausgebildet sein. Die Zwischenschicht 60' ist vorzugsweise optional zwischen dem optischen Anzeigeelement 20 und einer weiteren Komponente der Anzeigevorrichtung, beispielsweise der Strom-, Spannung und/oder Energieversorgung 40 und/oder des wenigstens einen Schaltkreises 30 angeordnet. Es können optional weitere Zwischenschichten zwischen einzelnen Komponenten der Anzeigevorrichtung 20 vorgesehen sein (nicht dargestellt), beispielsweise zur Verbindungszwecke.

Der Schaltkreis 30 ist optional als Chipsatz ausgebildet. Weiterhin optional kann der Chipsatz auch wenigstens einen Sender und/oder wenigstens einen Empfänger 50 und/oder weitere Komponenten aufweisen, beispielsweise wenigstens einen weiteren Schaltkreis zur Erfüllung einer weiteren Funktionalität.

Die Strom-, Spannung und/oder Energieversorgung 40 kann beispielsweise als Batterie und/oder als Schaltkreisanordnung ausgebildet sein. In bestimmten Ausführungsformen kann die Anzeigevorrichtung 10 wenigstens ein passives Element umfassen, welches Energie aus einem vorhandenen elektromagnetischen Feld ziehen kann und/oder hierfür ausgebildet ist.

Die Dicke der gesamten Anzeigevorrichtung 10 liegt optional unterhalb von 1,5mm. In anderen beispielshaften Ausführungsformen liegt die Dicke optional unterhalb von 1mm, beispielsweise bei 0,5 oder 0,6 mm.

Die weiteren Abmessungen der Anzeigevorrichtung 10, beispielsweise ihre Länge und/oder Breite können abhängig vom Gegenstand gewählt und dimensioniert werden.

Die Anzeigevorrichtung kann beispielsweise wie in Fig. 2 als künstlicher Nagel ausgebildet sein und, wie in Fig. 1 angedeutet, beispielsweise auf einen Nagel 70 eines Fingers angebracht und/oder befestigt, beispielsweise verklebt werden.

Die dargestellten Schichten und/oder Komponenten sind miteinander derart funktionell, elektrisch und/oder mechanisch verbunden, dass den gewünschten Strom-, Spannungs-, Energie und/oder Datenaustausch zwischen den Schichten gewährleistet ist.

Der dargestellte Doppelpfeil bezeichnet schematisch einen rein optional möglichen oder stattfindenden Energie- und/oder Daten- und/oder Informationsaustausch, vorzugsweise kontaktlosen Datenaustausch, zwischen dem optischen Anzeigeelement 20 oder einer Komponente hiervon und dem Schaltkreis 30.

Genauso verhält es sich für den optionalen Doppelpfeil zwischen der Anzeigevorrichtung 10, insbesondere dem Schaltkreis 30 und/oder dem Sender und/oder Empfänger 50, und der Steuereinrichtung 80.

Genauso verhält es sich für den optionalen Doppelpfeil zwischen der Steuereinrichtung 80 und einer weiteren, insbesondere externen, Vorrichtung 100, beispielsweise einem Server.

Es können optional weitere Datenaustauschwege zwischen einzelnen Komponenten der Anzeigevorrichtung 10 vorhanden und/oder vorgesehen sein.

Fig. 2 zeigt eine schematisch vereinfachte Draufsicht auf verschiedene erfindungsgemäße Anzeigevorrichtungen 10 in einer zweiten beispielhaften Ausführungsform.

Hierbei sind die Anzeigevorrichtungen 10 beispielsweise als Einsatz für einen künstlichen Nagel, beispielsweise einen Finger oder Fußnagel, ausgebildet und/oder konfiguriert. Die Anzeigevorrichtungen 10 können alternativ optional beispielsweise als künstlichen Nagel ausgebildet und/oder konfiguriert sein.

Die Nägel weisen optional wenigstens teilweise eine ovale, quadratische, gerundete und/oder spitze Form auf.

Zudem kann optional die Oberfläche der Nägel ebenfalls Krümmungen und/oder Oberflächenstrukturierungen aufweisen.

Insbesondere kann die gesamte Oberfläche des Kunstnagels mit der Fläche eines oder mehrerer optischer Anzeigeelemente übereinstimmen und/oder hiervon ausgebildet sein. Alternativ ist es möglich, dass bestimmte Abschnitte der Anzeigevorrichtung 10 nicht als Anzeige oder Anzeigeelement ausgebildet sind. Diese Abschnitte können rein optional nachbearbeitet, beispielsweise abgeschnitten und/oder abgeschliffen werden.

Einzelne Nägel können individuell gesteuert werden, beispielsweise einzeln und unabhängig voneinander, beispielsweise mittels einer externen Steuereinrichtung, angefunkt werden.

Fig. 3 zeigt eine stark vereinfachte Anordnung und/oder Funktionsskizze einer erfindungsgemäßen Anzeigevorrichtung.

Dabei weist die Anzeigevorrichtung 10 wenigstens ein Anzeigeelement 20 und wenigstens einen Schaltkreis 30 auf. Der Schaltkreis 30 ist wenigstens zur Steuerung und/oder Regelung des Anzeigeelements 20 ausgebildet und/oder konfiguriert. Der Schaltkreis 30 ist zudem wenigstens zum drahtlosen Datenaustausch und/oder zur Datenverbindung mit wenigstens einer externen Steuer- und/oder Regeleinrichtung 80 (nicht dargestellt) und/oder mit wenigstens einer externen Einrichtung 100 (nicht dargestellt), insbesondere einer Sensoreinrichtung, ausgebildet und/oder konfiguriert. Hierfür weist die Anzeigevorrichtung wenigstens einen Sender und/oder Empfänger 50 auf, welcher optional als Antenne ausgebildet ist.

Der Sender und/oder Empfänger 50 ist wiederum mit dem Schaltkreis 30 derart funktionell verbunden, dass ein Datenaustausch zwischen dem Schaltkreis 30 und wenigstens einer externen Steuer- und/oder Regeleinrichtung 80 (nicht dargestellt) und/oder mit wenigstens einer externen Einrichtung 100 (nicht dargestellt), insbesondere einer Sensoreinrichtung ermöglicht wird.

Optional kann die Anzeigevorrichtung 10 weiterhin eine Strom-, Spannungs- und/oder Energieversorgungseinrichtung aufweisen, welche manche oder alle Komponenten der Anzeigevorrichtung mit der zu ihrer bestimmungsgemäßen Verwendung nötigen Energie versorgt.

Fig. 4 zeigt eine vereinfachte Schnittdarstellung einer als künstlichen Nagel ausgebildeten erfindungsgemäßen Anzeigevorrichtung 10.

Wie in der Fig. 3 weist die als künstlichen Nagel ausgebildete Anzeigevorrichtung 10 wenigstens ein Anzeigeelement 20 und wenigstens einen Schaltkreis 30 auf.

Optional weist die als künstlichen Nagel ausgebildete Anzeigevorrichtung 10 zudem wenigstens einen Sender und/oder Empfänger 50 auf, welcher optional als Antenne ausgebildet ist, sowie wenigstens eine Strom-, Spannungs- und/oder Energieversorgungseinrichtung 40, welche manche oder alle Komponente der Anzeigevorrichtung mit der zu ihrer bestimmungsgemäßen Verwendung nötigen Energie versorgt.

Im dargestellten Beispiel ist der Sender und/oder Empfänger unterhalb des Anzeigeelements 20 und oberhalb der Strom-, Spannungs- und/oder Energieversorgungseinrichtung 40 und des Schaltkreises 30 angeordnet.

Optional sind manche oder alle der Komponenten der Anzeigevorrichtung 10 als Schichten, insbesondere Dünnschichten, ausgebildet. Rein optional sind die verschiedenen Schichten in einem Trägermaterial 71, welches vorzugsweise den künstlichen Nagel bildet, angeordnet und/oder ausgebildet.

Im dargestellten Ausführungsbeispiel sind die Strom-, Spannungs- und/oder Energieversorgungseinrichtung 40 und der Schaltkreis 30 rein optional nebeneinander angeordnet. In anderen, nicht dargestellten Beispielen sind diese untereinander angeordnet. Beispielsweise kann die Strom-, Spannungs- und/oder Energieversorgungseinrichtung 40 unterhalb oder oberhalb des Schaltkreises 30 und/oder des Senders und/oder Empfängers 50 angeordnet sein.

Fig. 5 zeigt eine stark vereinfachte Skizze der Anordnung verschiedener Komponenten einer erfindungsgemäßen Anzeigevorrichtung in einer Draufsicht, welche als künstlicher Nagel ausgebildet ist.

Zur besseren Sicht wurde die Skizze so vereinfacht dargestellt, als ob der künstliche Nagel 71 als auch die einzelnen Komponente der Anzeigevorrichtung 10 transparent wären. Zudem sind keine Details der einzelnen Komponenten dargestellt worden.

In dieser beispielhaften Ausführungsform ist die Strom-, Spannungs- und/oder Energieversorgungseinrichtung 40 rein optional mit dem Schaltkreis 30 ausgebildet und/oder von diesem umfasst. In anderen nicht dargestellten Beispielen können diese abweichend untereinander, übereinander oder nebeneinander angeordnet und/oder konfiguriert sein.

## Patentansprüche

1. Künstlicher Nagel, der als künstlicher Finger- oder als Zehennagel ausgeführt ist umfassend wenigstens eine Anzeigevorrichtung (10) aufweisend:
- wenigstens ein optisches Anzeigeelement (20); und
- wenigstens einen Schaltkreis (30) zum Steuern und/oder Regeln wenigstens eines optischen Anzeigeelements (20),
wobei der Schaltkreis (30) wenigstens zum Datenaustausch mit wenigstens einer externen Steuereinrichtung (80) ausgebildet und/oder konfiguriert ist **dadurch gekennzeichnet, dass** der Schaltkreis wenigstens einen Sensor aufweist und dass der wenigstens eine Sensor zum Messen und/oder Ermitteln wenigstens einer vitalen Funktion, beispielsweise eines Drucks, Blutdrucks, Gases, Sauerstoffgehalts, Pulses, einer Flüssigkeitszusammensetzung, beispielsweise Blut eingerichtet ist.

2. Künstlicher Nagel nach Anspruch 1, wobei das optische Anzeigeelement wenigstens eine passive Anzeige aufweist.

3. Künstlicher Nagel nach Anspruch 1 oder 2, wobei die passive Anzeige wenigstens abschnittsweise elektronisches Papier umfasst.

4. Künstlicher Nagel nach einem der vorhergehenden Ansprüche, wobei der Schaltkreis (30) wenigstens einen Sender und/oder Empfänger (50) und/oder eine Schaltkreisanordnung zum drahtlosen Datenaustausch und/oder zur drahtlosen Datenverbindung mit wenigstens einer externen Steuereinrichtung (80) aufweist.

5. Künstlicher Nagel nach einem der vorhergehenden Ansprüche, wobei der Schaltkreis (30) wenigstens eine Sendereinrichtung, wenigstens eine Steuer- und/oder Regeleinrichtung aufweist.

6. Künstlicher Nagel nach einem der vorhergehenden Ansprüche, wobei die Sendereinrichtung, Steuer- und/oder Regeleinrichtung, der Sensor und/oder der Sender und/oder Empfänger (50) ein passives Element ist.

7. Künstlicher Nagel nach einem der vorhergehenden Ansprüche, wobei die einzelnen Komponenten der Anzeigevorrichtung (10) jeweils als Dünnschichten und die Anzeigevorrichtung (10) als Dünnschichtsystem ausgebildet ist.

8. Künstlicher Nagel nach einem der vorhergehenden Ansprüche, wobei die Anzeigevorrichtung (10) wenigstens eine Strom-, Spannungs- und/oder Energieversorgungseinrichtung aufweist, welche im oder mit dem Schaltkreis (30) ausgebildet und/oder konfiguriert ist.

9. Künstlicher Nagel nach einem der vorhergehenden Ansprüche, wobei der Schaltkreis (30) als Chipsatz ausgebildet und/oder konfiguriert ist.

10. Künstlicher Nagel nach einem der vorhergehenden Ansprüche, wobei die Anzeigevorrichtung (10) als Einsatz für den künstlichen Nagel ausgebildet und/oder konfiguriert ist.

11. Künstlicher Nagel nach einem der vorhergehenden Ansprüche 1 bis 9, wobei die Anzeigevorrichtung (10) integral mit oder integriert in einem künstlichen Nagel ausgebildet und/oder konfiguriert ist.

## Claims

1. An artificial nail realized as an artificial fingernail or toenail and comprising at least one display device (10), the displace device (10) having:
- at least one optical display element (20); and
- at least one circuit (30) for open-loop and/or closed-loop control of at least one optical display element (20),
the circuit (30) being designed and/or configured at least for data exchange with at least one external control device (80),
**characterized in that**
the circuit has at least one sensor and that the at least one sensor is configured to measure and/or determine at least one vital function, such as pressure, blood pressure, gas, oxygen content, pulse, liquid composition, for example blood.

2. The artificial nail according to claim 1, wherein the optical display element has at least one passive display.

3. The artificial nail according to claim 1 or 2, wherein the passive display at least partially comprises electronic paper.

4. The artificial nail according to any one of the preceding claims, wherein the circuit (30) has at least one transmitter and/or receiver (50) and/or a circuit arrangement for the wireless data exchange and/or for the wireless data link with at least one external control device (80).

5. The artificial nail according to any one of the preceding claims, wherein the circuit (30) has at least one transmitter device and at least one open-loop and/or closed-loop control device.

6. The artificial nail according to any one of the preceding claims, wherein the transmitter device, the open-loop and/or closed-loop control device, the sensor and/or the transmitter and/or receiver (50) is a passive element.

7. The artificial nail according to any one of the preceding claims, wherein the individual components of the display device (10) are each realized as thin films and the display device (10) is realized as a thin film system.

8. The artificial nail according to any one of the preceding claims, wherein the display device (10) has as at least one current, voltage and/or energy supply device which is realized and/or configured in or together with the circuit (30).

9. The artificial nail according to any one of the preceding claims, wherein the circuit (30) is realized and/or configured as a chipset.

10. The artificial nail according to any one of the preceding claims, wherein the display device (10) is realized and/or configured as an insert for the artificial nail.

11. The artificial nail according to any one of the preceding claims 1 to 9, wherein the display device (10) is realized and/or configured integrally with or integrated into an artificial nail.

## Revendications

1. Ongle artificiel réalisé comme ongle de doigt ou de pied artificiel et comprenant au moins un dispositif d'affichage (10) ayant :
- au moins un élément d'affichage (20) optique ; et
- au moins un circuit (30) pour la commande et/ou la régulation d'au moins un élément d'affichage (20) optique,
le circuit (30) étant conçu et/ou configuré au moins pour l'échange de données avec au moins un dispositif de commande (80) externe,
**caractérisé en ce que**
le circuit a au moins un capteur et que l'au moins un capteur est conçu pour la mesure et/ou la détermination d'au moins une fonction vitale, par exemple d'une pression, d'une tension artérielle, d'un gaz, d'une teneur en oxygène, d'un pouls, d'une composition de liquide, par exemple de sang.

2. Ongle artificiel selon la revendication 1, dans lequel l'élément d'affichage optique a au moins un affichage passif.

3. Ongle artificiel selon la revendication 1 ou la revendication 2, dans lequel l'affichage passif comprend, au moins partiellement, du papier électronique.

4. Ongle artificiel selon l'une quelconque des revendications précédentes, dans lequel le circuit (30) a au moins un émetteur et/ou récepteur (50) et/ou une disposition de circuit pour l'échange de données sans fil avec et/ou pour la liaison de données sans fil à l'au moins un dispositif de commande (80) externe.

5. Ongle artificiel selon l'une quelconque des revendications précédentes, dans lequel le circuit (30) a au moins un dispositif d'émetteur et au moins un dispositif de commande et/ou de régulation.

6. Ongle artificiel selon l'une quelconque des revendications précédentes, dans lequel le dispositif d'émetteur, le dispositif de commande et/ou de régulation, le capteur et/ou l'émetteur et/ou le récepteur (50) est un élément passif.

7. Ongle artificiel selon l'une quelconque des revendications précédentes, dans lequel les composants individuels du dispositif d'affichage (10) sont chacun réalisés comme couches minces et que le dispositif d'affichage (10) est réalisé comme système de couches minces.

8. Ongle artificiel selon l'une quelconque des revendications précédentes, dans lequel le dispositif d'affichage (10) a au moins un dispositif d'alimentation en courant, en tension et/ou en énergie qui est réalisé et/ou configuré dans ou avec le circuit (30).

9. Ongle artificiel selon l'une quelconque des revendications précédentes, dans lequel le circuit (30) est réalisé et/ou configuré comme chipset.

10. Ongle artificiel selon l'une quelconque des revendications précédentes, dans lequel le dispositif d'affichage (10) est réalisé et/ou configuré comme insert pour l'ongle artificiel.

11. Ongle artificiel selon l'une quelconque des revendications précédentes 1 à 9, dans lequel le dispositif d'affichage (10) est réalisé et/ou configuré de manière intégrale avec ou de manière intégrée dans un angle artificiel.
